# FASCICULE DE BREVET EUROPEEN

(11) **EP 4 335 318 B1**
(45) Date de publication et mention de la délivrance du brevet: **28.01.2026**
(21) Numéro de dépôt: 23196153.3
(22) Date de dépôt: 08.09.2023
(51) Int. Cl.: A43B 5/04, A43C 11/00

(54) **CHAUSSURE DE SKI ET DISPOSITIF DE SERRAGE**
SKISCHUH UND SPANNVORRICHTUNG
SKI BOOT AND BINDING DEVICE

(30) Priorité: 08.09.2022 FR 2209019
(43) Date de publication de la demande: 13.03.2024
(73) Titulaire: Boa Technology, Inc., Denver, Colorado 80216 (US)
(72) Inventeur: Moyat, Alexandre, 74150 SALES (FR)
(74) Mandataire: Casalonga

(56) Documents cités:
- FR-A3- 2 725 595
- US-A- 4 670 999
- US-A1- 2005 223 602
- US-A1- 2020 245 711

## Description

La présente demande concerne les chaussures de ski alpin, en particulier, les chaussures de ski comportant une coque rigide dans laquelle est inséré un chausson intérieur de confort.

Il existe actuellement différents types de coque pour chaussure de ski alpin et notamment, les chaussures dites à « entrée arrière » et les chaussures dites à « entrée avant ». Bien sûr, la plus grande différence entre ces types de chaussures réside dans la façon de chausser la chaussure. Dans le premier cas, un spoiler articulé s'ouvre vers l'arrière permettant d'introduire le pied par l'arrière de la chaussure. Dans le deuxième cas, c'est l'avant de la chaussure, et notamment le dessus de l'avant-pied de celle-ci qui s'ouvre, ou s'élargit, pour permettre l'introduction du pied. Il y a cependant bien d'autres différences entre ces deux types de chaussure. Notamment en ce qui concerne la fermeture et/ou le serrage de la coque. Dans le cas des « entrées arrière », les différents éléments qui constituent la coque sont peu déformables, et c'est le fait qu'ils soient articulés les uns par rapport aux autres qui permet de refermer la coque sur le pied de l'utilisateur. De manière indépendante, un dispositif de serrage assure l'adaptation du volume intérieur de la chaussure au pied de l'utilisateur. Ce dispositif de serrage fonctionne assez souvent à l'aide d'un ou de plusieurs câbles. La chaussure de ski alpin Nordica NS 770 "marque déposée" de 1983 constitue un exemple de ce type de chaussure. La coque y est fermée par un dispositif à ratchet et sangle crantée tandis que le serrage de l'avant-pied est réalisé par un dispositif à câble et à enrouleur qui ne déforme pas la coque extérieure de la chaussure puisqu'il n'affecte que le chausson interne.

Dans le cas des « entrées avant », la fermeture de la coque et le serrage du pied de l'utilisateur sont concomitants. En effet, des parties de la coque se déforment pour modifier le volume intérieur de la coque : d'une part pour en élargir le volume et permettre l'introduction du pied et d'autre part pour le diminuer et l'adapter à la morphologie du pied de l'utilisateur. Du fait de la rigidité de la coque et de la nécessité de pouvoir la déformer, des mécanismes de serrage puissants sont utilisés pour ce type de chaussure. Ce sont notamment les crochets à boucle, crémaillère et mécanisme à genouillère qui sont utilisés. Ce type de chaussure est actuellement le plus utilisé par les fabricants pour l'excellent compromis confort et performance qu'il permet d'obtenir. L'utilisation des dispositifs de type crochet à boucle et crémaillère présentent l'avantage pour l'utilisateur de permettre une mémorisation de la force de serrage. En effet, ce-dernier peut retenir facilement, d'une fois sur l'autre qu'il doit placer la boucle du crochet sur telle dent de la crémaillère.

L'invention se place dans le cadre des chaussures de ce type et se fixe pour objectif d'en améliorer le confort, la performance ainsi que la commodité d'utilisation. Pour ce faire, on envisage l'utilisation de dispositif de serrage à câble et enrouleur. Le document US 2020/245711 décrit une chaussure de ski comportant un tel dispositif de serrage. Les dispositifs à enrouleurs présentent certes quelques avantages au niveau de la commodité d'utilisation et également par le fait qu'ils autorisent une variation continue de la force de serrage. Néanmoins, leur principal désavantage est qu'ils rendent quasiment impossible pour l'utilisateur toute possibilité de mémoriser la force de serrage entre deux séances de pratique du ski.

L'objectif de l'invention est donc d'améliorer les chaussures de ski équipées d'une coque rigide dont le serrage se fait par câble et dispositif à un enrouleur. Notamment, l'objectif de l'invention est de permettre à l'utilisateur de doser et de mémoriser l'effort de serrage.

Les objectifs de l'invention sont atteints par la fourniture d'une chaussure de ski selon les caractéristiques de la revendication 1.

L'élément de marquage peut comprendre une succession de marques. Celles-ci pouvant être en dépression ou en relief par rapport à la surface extérieur du rabat inférieur. L'élément de marquage peut d'autre part comprendre un film appliqué sur le rabat inférieur, lequel film ayant une succession de marques. L'élément de marquage peut consister en une succession de lignes parallèles ou en une succession de points alignés, lesdites lignes parallèles, ou lesdits points alignés étant séparés, les uns les autres, d'une distance comprise entre 1 et 9 mm.

L'invention sera mieux comprise à la lecture de la description jointe au dessin dans
lequel :
[Fig.1] La figure 1 représente en vue en perspective, une chaussure de ski selon un premier mode de réalisation de l'invention.
[Fig. 2] La figure 2 est une vue représentant un détail agrandi de la figure 1.
[Fig. 3] La figure 3 est une vue en coupe de la zone de recouvrement du rabat inférieur selon le plan de coupe III-III selon un mode de réalisation de l'invention.
[Fig. 4] La figure 4 est une vue en coupe de la zone de recouvrement du rabat inférieur selon le plan de coupe III-III selon un autre mode de réalisation de l'invention

La figure 1 décrit une chaussure 1 prévue pour la pratique du ski de piste. Cette chaussure comprend une coque externe 2 à l'intérieur de laquelle est inséré un chausson interne 9. Le chausson interne 9 n'est pas lié de manière permanente à la coque externe et il peut être retiré de cette dernière. Il s'agit d'une chaussure dite à « entrée avant ». La coque externe 2 est constituée de deux parties principales : le bas de coque 21 et le collier 22. Le bas de coque 21 est prévu pour recevoir le pied de l'utilisateur et d'envelopper ce dernier depuis les orteils jusqu'au talon. Le bas de coque recouvre ainsi tout l'avant-pied de l'utilisateur jusqu'au cou-de-pied.

Le collier 22 est fixé sur le bas de coque 21, à l'aide d'au moins deux moyens de fixations situés respectivement sur le côté médial et le côté latéral de la chaussure. Les moyens de fixation peuvent être de tous types connus dans le domaine, par exemple rivets ou vis.

La partie supérieure antérieure du bas de coque 21 définit une ouverture qui sert, d'une part, à faciliter l'introduction du pied et, d'autre part, à adapter le volume intérieur de la chaussure 1 à la forme du pied de l'utilisateur. Cette ouverture est réalisée entre deux portions du bas de coque qui sont mobiles l'une par rapport à l'autre. En pratique, ces deux portions mobiles sont d'une part, le rabat supérieur 212, et d'autre part, le rabat inférieur 213. La figure 2 montre en coupe la configuration de ces deux rabats 212, 213. Le rabat supérieur 212 est partie intégrante du bas de coque 21, il est situé côté médial de la chaussure. Le rabat inférieur 213 est également partie intégrante du bas de coque et est placé sur le côté latéral de la chaussure.

Les moyens de serrage du bas de coque sont constitués par un système de laçage qui comprend un câble 32, une pluralité de passants 331, 332, 333 et un enrouleur de câble 31. Sous l'action du dispositif de serrage, le rabat médial 212 chevauche le rabat latéral 213. Le mouvement relatif du rabat médial 212 par rapport au rabat latéral 213 dans le sens du serrage est réalisé par la traction qu'exerce la portion du câble 32 qui passe alternativement dans le, au moins un, passant 332 du rabat médial et dans le, au moins un, passant 333 du rabat latéral. L'extrémité libre 2121 du rabat supérieur 212 peut alors coulisser sur la zone de recouvrement 2131 qui est ménagée sur le rabat inférieur 213. La zone de recouvrement correspond en fait à la superficie du rabat inférieur que le rabat supérieur est susceptible de recouvrir.

Dans le cas où l'utilisateur présente un pied fin et peu volumineux, il est possible que pour que la chaussure soit correctement ajustée et serrée, il doive actionner le dispositif de serrage jusqu'à ce que toute la zone de recouvrement soit recouverte par le rabat supérieur.

Conformément à l'invention, un élément de marquage 5 est placé sur la surface extérieure du rabat inférieur 213. L'objectif de cet élément de marquage est d'indiquer dans quelle mesure la zone de recouvrement 2131 est effectivement recouverte par le rabat supérieur 212. L'élément de marquage comprend une pluralité de marques 51 disposées conjointement les unes aux autres et sensiblement parallèles à l'extrémité libre 2121 du rabat supérieur 212. Dans un mode de réalisation préféré, les marques 51 sont sensiblement linéaires et disposées parallèlement les unes aux autres.

D'autre configuration pour l'élément de marquage sont possibles. On peut envisager de simples lignes parallèles ou une succession de points, alignés ou non. De préférence pour rendre plus précise l'indication de serrage, on espacera les différentes marques, par exemple lignes ou points, d'une distance comprise entre 1 et 9 mm.

Comme on peut le voir à la figure 2, chacune des marques peut être associée à une valeur numérique qui permet de quantifier l'intensité du serrage de la coque. Ces valeurs numériques permettent également à l'utilisateur de retenir l'intensité de serrage qui lui convient entre deux séances de ski.

La figure 3 montre une coupe partielle de la zone de recouvrement 2131 du rabat inférieur 213, au niveau de l'élément de marquage 5. Chacune des marques 51 est constituée d'une petite gorge en dépression sous la forme d'une entaille longiligne. Pour en accentuer la lisibilité, on pourra donner au fond de chaque entaille une couleur différente du reste du rabat inférieur. De manière similaire les marques numériques associées à chacune des entailles pourra également être constitué par un marquage en dépression.

La figure 4 montre un autre mode de réalisation de l'élément de marquage 5, dans lequel celui- ci comprend des marques en relief. En effet, chacune des marque 51 est constitué par une petite nervure longiligne faisant saillie depuis la surface extérieure du rabat inférieure. Cette nervure pourra être obtenue directement lors de l'injection du bas de coque.

Dans un autre mode de réalisation, non représentées, l'élément de marquage est constitué par un film appliqué par collage sur le rabat inférieur, lequel film étant pourvu par impression, ou par tout autre moyen équivalent, de la succession des marques 51.

## Revendications

1. Chaussure de ski (1) comportant une coque rigide (2) à l'intérieur de laquelle est insérée un chausson interne de confort (9) et au moins un dispositif de serrage, ledit dispositif de serrage comprenant un câble (32), une pluralité de passants (331, 332, 333) et un enrouleur de câble (31) ; ladite coque (2) comportant au moins un rabat supérieur (212), un rabat inférieur (213), ledit rabat supérieur comportant une extrémité libre (2121) susceptible de pouvoir glisser sur une zone de recouvrement (2131) ménagée sur le rabat inférieur, la chaussure étant **caractérisée en ce qu'**un élément de marquage (5) est disposé sur le rabat inférieur dans ladite zone de recouvrement.

2. Chaussure de ski (1) selon la revendication 1, **caractérisée en ce que** l'élément de marquage comprend une succession de marques (51).

3. Chaussure de ski (1) selon la revendication 1, **caractérisée en ce que** l'élément de marquage comprend des marques en dépression par rapport à la surface extérieur du rabat inférieur.

4. Chaussure de ski (1) selon la revendication 1, **caractérisée en ce que** l'élément de marquage comprend des marques en relief par rapport à la surface extérieur du rabat inférieur.

5. Chaussure de ski (1) selon la revendication 1, **caractérisée en ce que** l'élément de marquage comprend un film appliqué sur le rabat inférieur, lequel film ayant une succession de marques.

6. Chaussure de ski (1) selon l'une des revendications 1 à 5, **caractérisée en ce que** l'élément de marquage comprend une succession de lignes parallèles ou de points alignés

7. Chaussure de ski (1) selon la revendication précédente, **caractérisée en ce que** lesdites lignes parallèles, ou lesdits points alignés sont séparés, les uns les autres, d'une distance comprise entre 1 et 9 mm.

## Patentansprüche

1. Skischuh (1) mit einer starren Schale (2), in die ein bequemer Innenschuh (9) und mindestens eine Spannvorrichtung eingesetzt ist, wobei die Spannvorrichtung ein Kabel (32), eine Vielzahl von Schlaufen (331, 332, 333) und eine Kabelaufwicklung (31) umfasst; wobei die Schale (2) mindestens eine obere Lasche (212) und eine untere Lasche (213) aufweist, wobei die obere Lasche ein freies Ende (2121) aufweist, das auf einem auf der unteren Lasche vorgesehenen Überlappungsbereich (2131) gleiten kann, wobei der Schuh **dadurch gekennzeichnet ist, dass** an der unteren Lasche in dem Überlappungsbereich ein Markierungselement (5) angeordnet ist.

2. Skischuh (1) nach Anspruch 1, **dadurch gekennzeichnet, dass** das Markierungselement eine Reihe von Markierungen (51) umfasst.

3. Skischuh (1) nach Anspruch 1, **dadurch gekennzeichnet, dass** das Markierungselement in Bezug auf die Außenfläche der unteren Lasche vertiefte Markierungen umfasst.

4. Skischuh (1) nach Anspruch 1, **dadurch gekennzeichnet, dass** das Markierungselement in Bezug auf die Außenfläche der unteren Lasche erhabene Markierungen umfasst.

5. Skischuh (1) nach Anspruch 1, **dadurch gekennzeichnet, dass** das Markierungselement eine auf die untere Lasche aufgebrachte Folie umfasst, wobei die Folie eine Reihe von Markierungen aufweist.

6. Skischuh (1) nach einem der Ansprüche 1 bis 5, **dadurch gekennzeichnet, dass** das Markierungselement eine Reihe von parallelen Linien oder ausgerichteten Punkten umfasst

7. Skischuh (1) nach dem vorhergehenden Anspruch, **dadurch gekennzeichnet, dass** die parallelen Linien oder die ausgerichteten Punkte in einem Abstand zwischen 1 und 9 mm voneinander getrennt sind.

## Claims

1. Ski boot (1) including a rigid shell (2) within which is inserted a comfort inner boot (9) and at least one fastening device, said fastening device comprising a cable (32), a plurality of loops (331, 332, 333) and a cable reel (31); said shell (2) including at least one upper flap (212), a lower flap (213), said upper flap including a free end (2121) capable of sliding over a covering area (2131) provided on the lower flap, the boot being **characterised in that** a marking element (5) is arranged on the lower flap in said covering area.

2. Ski boot (1) according to Claim 1, **characterised in that** the marking element comprises a succession of marks (51) .

3. Ski boot (1) according to Claim 1, **characterised in that** the marking element comprises marks that are recessed with respect to the outer surface of the lower flap.

4. Ski boot (1) according to Claim 1, **characterised in that** the marking element comprises marks that are raised with respect to the outer surface of the lower flap.

5. Ski boot (1) according to Claim 1, **characterised in that** the marking element comprises a film applied to the lower flap, which film has a succession of marks.

6. Ski boot (1) according to any one of Claims 1 to 5, **characterised in that** the marking element comprises a succession of parallel lines or aligned points.

7. Ski boot (1) according to the preceding claim, **characterised in that** said parallel lines, or said aligned points are separated from each other by a distance between 1 and 9 mm.
